# EUROPÄISCHE PATENTSCHRIFT

(11) **EP 0 675 766 B1**
(45) Veröffentlichungstag und Bekanntmachung des Hinweises auf die Patenterteilung: **07.01.1999**
(21) Anmeldenummer: 94930985.0
(22) Anmeldetag: 27.10.1994
(51) Int. Cl.: B05B 15/06, B05B 1/30

(54) **SPRITZPISTOLE FÜR HOCHDRUCKREINIGER**
SPRAY GUN FOR HIGH-PRESSURE CLEANERS
PISTOLET DE PULVERISATION POUR NETTOYEUR A HAUTE PRESSION

(30) Priorität: 28.10.1993 DE 9316533 U
(43) Veröffentlichungstag der Anmeldung: 11.10.1995
(73) Patentinhaber: Kränzle, Josef, D-89257 Illertissen (DE)
(72) Erfinder: Kränzle, Josef, D-89257 Illertissen (DE)
(74) Vertreter: Fiener, Josef
(86) Internationale Anmeldenummer: EP9403530
(87) Internationale Veröffentlichungsnummer: WO9511760

(56) Entgegenhaltungen:
- DE-A- 3 047 095
- US-A- 4 541 568
- US-A- 4 834 293

## Beschreibung

Die Erfindung betrifft eine Spritzpistole für Hochdruckreiniger gemäß den oberbegrifflichen Merkmalen des Anspruches 1.

Eine derartige Hochdruck-Spritzpistole ist aus der DE-A-36 17 424 bekannt, wobei zwei Handgriffteile zur links- oder rechtshändigen Betätigung vorgesehen sind, sowie wenigstens ein Abzugshebel zum Öffnen eines Absperrventiles vorgesehen ist. Der Abzugshebel wird hierbei von einem Handgriffteil umgeben, das den Abzugshebel bügelförmig umgibt. Ein derartiger Handbügel ist auch üblicherweise von den Berufsgenossenschaften vorgeschrieben, um einen sicheren Halt der Spritzpistole zu gewährleisten, sowie ein irrtümliches Betätigen des Absperrventils beim Anstoßen an irgendwelchen Objekten während der Handhabung der Spritzpistole zu vermeiden. Darüberhinaus ist ein derartiger Schutzbügel an dem Handgriffteil zweckmäßig, um eine Beschädigung des auskragenden Abzugshebels zu vermeiden. Die Druckwasserzuführung zu der an die Spritzpistole angeschlossenen Sprühlanze erfolgt hierbei über ein unmittelbar vor dem Schutzbügel angeordnetes Anschlußgewinde.

Aus der DE-A-37 20 241 ist eine ähnliche Ventilpistole für ein Hochdruckreinigungsgerät beschrieben, wobei der Anschluß des Hochdruckschlauches in dem verdickten Bereich des Handgriffteils bzw. dem eigentlichen Handgriff erfolgt. Der Anschluß des Hochdruckschlauches ist hierbei relativ aufwendig, da der Hochdruckschlauch mit dem Anschlußende in den Handgriff des Handgriffteils eingeführt werden muß. Darüberhinaus sind bei dieser Anschlußart nah zusätzliche Rohrstücke, die vom bzw. zum Absperrventil führen, erforderlich. Somit sind derartige Hochdruck-Spritzpistolen relativ aufwendig in der Herstellung und Montage.

Demzufolge liegt der Erfindung die Aufgabe zugrunde, eine Spritzpistole anzugeben, bei der das Handgriffteil einfacher herzustellen und zu montieren ist und dennoch die Schutzbügel-Funktion gewährleistet ist.

Diese Aufgabe wird gelöst durch eine Spritzpistole mit den Merkmalen des Anspruches 1.

Durch die C-förmige Gestaltung des Handgriffteils, das zum vorderen Ende der Spritzpistole hin offen ist, läßt sich die zusätzliche Ausbildung eines Schutzbügels einsparen, so daß die Herstellung und Montage insgesamt preiswerter erfolgen kann. Der zweckmäßige Schutzbügel zur Bildung einer geschlossenen Form vor dem Abzugshebel wird hierbei in vorteilhafter Weise durch das eine Anschlußende des angeschlossenen Hochdruckschlauches gebildet, so daß sich wiederum die geschlossene, O-formige Ausbildung des Handgriffteils ergibt. Das Anschlußende des Hochdruckschlauches erfüllt somit eine Doppelfunktion, nämlich einerseits die Druckwasserzuführung zu dem Absperrventil und zugleich die Bildung eines Schutzbügels, um somit die übliche, geschlossene Form des Handgriffteiles zu erreichen.

In bevorzugter Ausführung ist das Anschlußende durch eine Knickschutztülle des Hochdruckschlauches gebildet, wobei diese Knickschutztülle als Gummiummantelung ausgeführt ist, so daß bei einem Anstoßen mit dem vorderen Teil des Handgriffteiles z. B. an Gerüststangen bei Fassadenreinigungsarbeiten eine Beschädigung der Gerätschaften vermieden wird.

Weitere vorteilhafte Ausgestaltungen sind Gegenstand der Unteransprüche.

Nachfolgend wird ein Ausführungsbeispiel anhand der Zeichnungen näher erläutert und beschrieben. Hierbei zeigen:
- Fig. 1: eine Seitenansicht auf ein Handgriffteil einer Spritzpistole; und
- Fig. 2: einen Längsschnitt gemäß Fig. 1.

In Fig. 1 ist der hintere Bereich einer Spritzpistole 1 dargestellt, wie sie zusammen mit einem Hochdruckreiniger Verwendung findet. An das vordere Teil der Spritzpistole 1 ist eine Sprühlanze 3 angeschlossen, die hier jedoch nur teilweise angedeutet ist. Zur Handhabung der Spritzpistole 1 ist ein Handgriffteil 2 vorgesehen, wobei beispielsweise ein Handgriff 2a des Handgriffteils 2 mit der rechten Hand umfaßt wird, während die sich hier nach links erstreckende Sprühlanze 3 mit der linken Hand umfaßt wird. An das untere Ende des Handgriffteils 2 ist ein Hochdruckschlauch 4 angeschlossen, mit dem Druckwasser von dem Hochdruckreiniger zu der Spritzpistole 1 gefördert wird. Das eine Anschlußende 5 des Hochdruckschlauches 4 ist hierbei mit einem Anschlußgewinde 11 (vgl. Fig. 2) an das in dem Handgriffteil 2 angeordnete Absperrventil 10 (vgl. Fig. 2) angeschlossen. Durch diesen Anschluß ergibt sich eine O-förmige Außengestalt des Handgriffteils 2 in der Seitenansicht, während bei abgekuppeltem Zustand des Hochdruckschlauches 4 und dessen Anschlußende 5 das Handgriffteil 2 zum vorderen Ende der Spritzpistole 1 hin offen oder C-förmig gestaltet ist. Dieser abgekuppelte Zustand ist schematisch in Fig. 2 gezeigt.

In bevorzugter Ausführung ist am unteren Teil des Handgriffteiles 2 ein Schieber 6 vorgesehen, mit dem der Hochdruckschlauch 4 bei angekuppeltem Zustand zusätzlich zu dem Anschluß an dem Anschlußgewinde 11 festgelegt oder gegen Verdrehen gesichert werden kann. Hierdurch wird eine sichere Verbindung zwischen dem Handgriffteil 2 und dem Anschlußende 5 erreicht. Dieses Anschlußende 5 ist zugleich bevorzugt als Knickschutztülle 7 mit einer Gummiummantelung ausgeführt, so daß beim Anstoßen der Spritzpistole die den Handgriff 2 umfassende Hand gut abgepolstert ist. Der Schieber 6 ist hierbei geringfügig elastisch z. B. aus Federstahl hergestellt und durch einen Schiebeknopf 8 betätigbar, wobei der Schieber 6 dann in eine leicht gewölbte Nut oder Rille 9 an der Knickschutztülle 7 eingreift und diese gegen Verdrehen sichert oder verriegelt.

In Fig. 2 ist ein Längsschnitt durch das Handgriffteil 2 der Spritzpistole 1 dargestellt, wobei einerseits die Anordnung des Absperrventils 10 mit dem Anschlußgewinde 11 für das Anschlußende 5 des Hochdruckschlauches 4 und dem Anschlußgewinde 12 für die Sprühlanze 3 ersichtlich ist. Das Absperrventil 10 ist hierbei bevorzugt als kompakter Block ausgebildet, so daß keine weiteren Rohre oder Rohrstücke zur Verbindung der druckwasserführenden Teile erforderlich sind. Hierdurch ergibt sich eine besonders einfache und kompakte Bauweise. Aus dem Absperrventil 10 ragt eine Betätigungsstange 16 hervor, die an einem winkelförmigen Hebel 15 anliegt, der an dem oberen Ende des Handgriffteils 2 gelagert ist. Das nach unten stehende Ende des winkelförmigen Hebels 15 ist durch einen weiteren Hebel 14 umgeben, der am unteren Ende des Handgriffteils 2 schwenkbar gelagert ist. Durch diese beiden Hebel 14, 15 wird der Abzugshebel 13 gebildet, wobei aufgrund der Gestaltung als Doppelhebel eine hohe Übersetzung und damit eine leichtgängige Betätigung des Absperrventils 10 durch Hineindrücken der Betätigungsstange 16 und damit dem Öffnen einer Verschlußkugel 17 innerhalb des Absperrventils 10 erreicht wird.

Das in Fig. 2 dargestellte Handgriffteil 2 ist bevorzugt durch eine Halbschalen-Konstruktion in Kunststoffbauweise gebildet, wobei die von dem Handgriffteil 2 umgebenen Bauteile, nämlich das Absperrventil 10 und der Abzugshebel 13 in einfacher Weise durch entsprechende Verstärkungsrippen gelagert sind. Hierdurch ergibt sich eine besonders einfache Montage und Herstellung des Handgriffteils 2. Durch den Wegfall des vorderen Schutzbügels ist zudem das Anschlußende 5 und der Abzugshebel 13 sehr einfach und auf gut zugängliche Weise zu montieren, so daß sich neben der Materialeinsparung für den Schutzbügel weitere fertigungstechnische Vorteile ergeben.

## Patentansprüche

1. Spritzpistole (1) für Hochdruckreiniger, mit einer Sprühlanze (3) und einem Handgriffteil (2), an das zur Druckwasserzuführung ein Hochdruckschlauch (4) anschließbar ist und das einen auf ein Absperrventil (10) wirkenden Abzughebel (13) aufweist,
dadurch gekennzeichnet, daß
das Handgriffteil (2) zum vorderen Ende der Spritzpistole (1) hin offen ist und bei angeschlossenem Hochdruckschlauch (4) das Handgriffteil (2) zusammen mit einem Anschlußende (5) des Hochdruckschlauches (4) eine geschlossene Form bildet.

2. Spritzpistole nach Anspruch 1,
dadurch gekennzeichnet, daß
am unteren Ende des Handgriffteils (2) ein Schieber (6) zur Verriegelung des angeschlossenen Hochdruckschlauches (4) vorgesehen ist.

3. Spritzpistole nach Anspruch 1 oder 2,
dadurch gekennzeichnet, daß
das Handgriffteil (2) in seinem oberen Bereich gegenüber der Haupterstreckungsrichtung der Spritzpistole (1) nach oben abgekröpft ist.

4. Spritzpistole nach einem der Ansprüche 1 bis 3,
dadurch gekennzeichnet, daß
das Anschlußende (5) durch eine Knickschutztülle (7) des Hochdruckschlauches (4) gebildet ist.

5. Spritzpistole nach einem der Ansprüche 1 bis 4,
dadurch gekennzeichnet, daß
der Handgriff (2a) des Handgriffteils (2) und das Anschlußende (5) des Hochdruckschlauches (4) parallel zueinander ausgerichtet sind.

6. Spritzpistole nach Anspruch 4,
dadurch gekennzeichnet, daß
die Knickschutztülle (7) des Hochdruckschlauches (4) aus einer Gummiummantelung besteht.

7. Spritzpistole nach Anspruch 2 und 4,
dadurch gekennzeichnet, daß
die Knickschutztülle (7) eine Nut (9) zum Eingriff des Schiebers (6) aufweist.

8. Spritzpistole nach einem der Ansprüche 1 bis 7,
dadurch gekennzeichnet, daß
das Absperrventil (10) ein Anschlußgewinde (11) für den Hochdruckschlauch (4) und ein Anschlußgewinde (12) für die Sprühlanze (3) aufweist.

9. Spritzpistole nach einem der Ansprüche 1 bis 8,
dadurch gekennzeichnet, daß
der Abzugshebel (13) als Doppelhebel (14, 15) ausgebildet ist.

10. Spritzpistole nach Anspruch 9,
dadurch gekennzeichnet, daß
ein Hebel (14) am unteren Ende des Handgriffteils (2) schwenkbar gelagert ist, während der damit in Verbindung stehende zweite Hebel (15) am oberen Ende des Handgriffteils (2) gelagert ist und am Absperrventil (10) anliegt.

## Claims

1. A spray gun (1) for high-pressure cleaners, having a spray lance (3) and a handle unit (2) to which a high-pressure hose (4) can be attached for the hydraulic feed and which has a trigger lever (13) that acts upon a stop valve (10), characterized in that
the handle unit (2) is open toward the front end of the spray gun (1) and that when the high-pressure hose (4) is attached, the handle unit (2) together with an attachment end (5) of the high-pressure hose (4) constitute a closed form.

2. The spray gun of claim 1, characterized in that a slide bar (6) is provided at the bottom of said handle unit (2) to lock the attached high-pressure hose (4).

3. The spray gun of either claim 1 or claim 2, characterized in that an upper portion of the handle unit (2) is bent upward at angles with respect to the main direction of extension of said spray gun (1).

4. The spray gun of any of claims 1 to 3, characterized in that said attachment end (5) is constituted by a protective rubber sleeve (7) of the high-pressure hose (4).

5. The spray gun of any of claims 1 to 4, characterized in that the handle (2a) of said handle unit (2) and the attachment end (5) of said high-pressure hose (4) are set in parallel with each other.

6. The spray gun of claim 4, characterized in that the protective rubber sleeve (7) of said high-pressure hose (4) is formed by a rubber jacket.

7. The spray gun of claim 2 and claim 4, characterized in that the protective rubber sleeve (7) comprises a groove (9) for the engagement of said slide bar (6).

8. The spray gun of any of claims 1 to 7, characterized in that the stop valve (10) comprises a threaded connection (11) for the high-pressure hose (4) and a screwed pipe connection (12) for the spray lance (3).

9. The spray gun of any of claims 1 to 8, characterized in that the trigger lever (13) is designed as a double lever (14, 15).

10. The spray gun of claim 9, characterized in that one lever (14) is pivoted at the bottom of the handle unit (2), whilst the second lever (15) communicating therewith is supported at the upper end of said handle unit (2) and abuts the stop valve (10).

## Revendications

1. Pistolet de pulvérisation (1) pour nettoyeur à haute pression. comprenant une lance de pulvérisation (3) et une poignée (2) à laquelle peut être relié le tuyau à haute pression (4) pour amener l'eau sous pression, et qui présente une détente (13) agissant sur une vanne d'arrêt (10), caractérisé en ce que la poignée (2) est ouverte en direction de l'extrémité avant du pistolet de pulvérisation (1) et en ce que, lorsque le tuyau à haute pression (4) y est raccordé, la poignée (2) forme avec l'extrémité de raccordement (5) du tuyau à haute pression (4) une entité fermée.

2. Pistolet de pulvérisation selon la revendication 1, caractérisé en ce qu'à l'extrémité inférieure de la poignée (2) est prévu un coulisseau (6) pour verrouiller le tuyau à haute pression (4) qui y est raccordé.

3. Pistolet de pulvérisation selon la revendication 1 ou 2, caractérisé en ce que, dans sa partie supérieure, la poignée (2) est coudée vers le haut par rapport à l'étendue principale du pistolet de pulvérisation (1).

4. Pistolet de pulvérisation selon l'une des revendications 1 à 3, caractérisé en ce que l'extrémité de raccordement (5) est formée par un manchon anti-pliure (7) du tuyau à haute pression (4).

5. Pistolet de pulvérisation selon l'une des revendications 1 à 4, caractérisé en ce que la zone de préhension (2a) de la poignée (2) et l'extrémité de raccordement (5) du tuyau à haute pression (4) sont parallèles entre elles.

6. Pistolet de pulvérisation selon la revendication 4, caractérisé en ce que le manchon anti-pliure (7) du tuyau à haute pression (4) est composé d'une enveloppe en caoutchouc.

7. Pistolet de pulvérisation selon les revendications 2 et 4, caractérisé en ce que le manchon anti-pliure (7) présente une rainure (9) dans laquelle se met en prise le coulisseau (6).

8. Pistolet de pulvérisation selon l'une des revendications 1 à 7, caractérisé en ce que la vanne d'arrêt (10) présente un filetage de raccordement (11) pour le tuyau à haute pression (4) et un filetage de raccordement (12) pour la lance de pulvérisation (3).

9. Pistolet de pulvérisation selon l'une des revendications 1 à 8, caractérisé en ce que la détente (13) est réalisée en tant que levier double (14, 15).

10. Pistolet de pulvérisation selon la revendication 9, caractérisé en ce qu'un levier (14) est monté de manière articulée à l'extrémité inférieure de la poignée (2), tandis que le second levier (15) relié au précédent est monté à l'extrémité supérieure de la poignée (2) et porte sur la vanne d'arrêt (10).
